# EUROPÄISCHE PATENTSCHRIFT

(11) **EP 0 774 157 B1**
(45) Veröffentlichungstag und Bekanntmachung des Hinweises auf die Patenterteilung: **04.08.2004**
(21) Anmeldenummer: 95944010.8
(22) Anmeldetag: 07.07.1995
(51) Int. Cl.: H01B 17/32, H01B 17/02

(54) **ELEKTRISCHER ISOLATOR AUS SILIKONGUMMI FÜR HOCHSPANNUNGSANWENDUNGEN**
SILICON RUBBER ELECTRIC INSULATOR FOR HIGH-VOLTAGE APPLICATIONS
ISOLATEUR ELECTRIQUE EN CAOUTCHOUC DE SILICONE POUR APPLICATIONS HAUTE TENSION

(30) Priorität: 29.07.1994 DE 4426927
(43) Veröffentlichungstag der Anmeldung: 21.05.1997
(73) Patentinhaber: LAPP Insulator GmbH & Co. KG, 95632 Wunsiedel (DE)
(72) Erfinder: KUHL, Martin, D-95100 Selb (DE); MAINARDIS,René, 95100 Selb (DE); BESOLD,Peter, 95679 Waldersdorf (DE)
(74) Vertreter: Uppena, Franz, Dr.
(86) Internationale Anmeldenummer: PCT/EP1995/002699
(87) Internationale Veröffentlichungsnummer: WO 1996/004667

(56) Entgegenhaltungen:
- EP-A- 0 033 848
- WO-A-86/06206
- WO-A-92/10843
- DE-A- 1 465 922
- DE-A- 2 746 870
- DE-A- 2 824 587
- DE-B- 1 180 017
- GB-A- 2 089 141
- US-A- 4 399 064

## Beschreibung

Die Erfindung betrifft einen elektrischen Hochspannungsisolator aus Kunststoff umfassend wenigstens einen Glasfaserstab, wenigstens eine den Glasfaserstab umgebende Schirmhülle aus Silikongummi, die in Richtung der Längsachse des Isolators angeordnete, konzentrische, schirmförmig so gebogene Auswölbungen aufweist, daß sie eine konvexe Ober- und eine konkave oder flache Unterseite bilden, sowie Metallarmaturen an beiden Isolatorenden.

Hochspannungsisolatoren für Freileitungen werden seit langer Zeit aus keramischen, elektrisch isolierenden Materialien wie Porzellan oder Glas hergestellt. Daneben gewinnen Isolatoren enthaltend eine Glasfaserseele und eine Schirmhülle aus Kunststoff in Verbundbauweise zunehmend an Bedeutung, weil sie sich durch eine Reihe von Vorteilen auszeichnen, zu denen neben einem geringeren Eigengewicht auch eine verbesserte mechanische Beständigkeit gegenüber Projektilen aus Schußwaffen zählen. Die Schirmhüllen solcher Verbundisolatoren sind dabei meistens aus cycloaliphatischen Epoxidharzen, aus Polytetrafluorethylen, aus Ethylen-Propylen-Dien-Kautschuken oder aus Silikongummi aufgebaut.

Verbundisolatoren mit einer Schirmhülle aus Silikongummi weisen gegenüber Verbundisolatoren aus anderen Schirmwerkstoffen und auch gegenüber konventionellen Isolatoren den Vorteil auf, daß sie exzellente Isolationseigenschaften beim Einsatz in Gebieten mit stark verschmutzter Atmosphäre besitzen. Deshalb werden Silikongumrni-Isolatoren zunehmend dazu verwendet, bestehende Freileitungen mit elektrischen Isolationsproblemen, die aus atmosphärischen Verunreinigungen resultieren, zu ertüchtigen, indem man die konventionellen Isolatoren gegen Verbundisolatoren mit einer Schirmhülle aus Silikongummi austauscht.

Die Überlegenheit von Verbundisolatoren aus Silikongummi gegenüber anderen Kunststoffverbundisolatoren und konventionellen Isolatoren hinsichtlich des Isolationsverhaltens in stark verschmutzter Atmosphäre ist begründet durch zwei Fähigkeiten bestimmter Silikongummis:
- Silikongummis sind wasserabweisend. Auf Silikongummi-Oberflächen perlt das Wasser ab.
- Silikongummis senden aus ihrem Inneren niedermolekulare Siloxane an ihre Oberfläche, die ebenfalls wasserabweisend sind. Befindet sich Schmutz auf einer Silikongummi-Oberfläche, dann bewegen sich die niedermolekularen Siloxane auf die einzelnen Schmutzpartikel zu und umhüllen diese, so daß die Schmutzpartikel ebenfalls wasserabweisend werden.

Diese Silikongummi-Effekte sind näher beschrieben in der Publikation von J. Kindersberger und M. Kuhl "Effect of Hydrophobicity on Insulator Performance", veröffentlicht 1989 zum 6th International Symposium on High Voltage Engineering, Paper 12.01, New Orleans 1989. Bei Hochspannungsisolatoren für Freileitungen führen diese Effekte dazu, daß Schmutzflächen auf den Isolatoren nicht durchfeuchtet werden können und damit die elektrische Oberflächenleitfähigkeit niedrig bleibt. Die Entstehung von stromstarken Teilentladungen wird unterdrückt, und elektrische Überschläge über die gesamte Isolatorenlänge finden nicht statt.

Hochspannungsisolatoren für Freileitungen in Verbundbauweise mit einer Schirmhülle aus Silikongummi werden für viele Anwendungsfälle mit Schirmen versehen, die an ihrer Unterseite flach ausgebildet sind und können gemäß DE-A 27 46 870 hergestellt werden, indem einzeln vorgefertigte Schirme mit radialer Vorspannung auf einen mit Silikongummi überzogenen Glasfaserstab aufgeschoben und mit diesem zusammenvulkanisiert werden. Der für den Isolatorbetrieb erforderliche Kriechweg kann durch die Zahl und den Durchmesser der Schirme erhalten werden. Bei sehr starker atmosphärischer Verschmutzung im Einsatzgebiet der Isolatoren muß der Kriechweg der Isolatoren größer sein als in Einsatzgebieten geringer atmosphärischer Verschmutzung. Dabei existieren physikalische Grenzen für Schirmausladung und Schirmabstand, die in der IEC Publikation 815 definiert sind. Um einen bestimmten Kriechweg je Isolatorenlänge zu erhalten, kann man die Schirme nicht beliebig groß im Durchmesser gestalten und nicht beliebig eng zusammen anordnen. Für flache Schirme sind hier also natürliche Grenzen gesetzt.

Es ist daher schon vorgeschlagen worden, die Schirme von Kunststoff-Verbundisolatoren auf ihrer Unterseite mit Rillen zur Kriechwegverlängerung auszurüsten. Solche Isolatoren sind z.B. in der EP-A 0 223 777 oder in DE-A 11 80 017 dargestellt. Die dort beschriebenen Isolatoren haben sich in der Praxis nicht bewährt. Rillen an den Schirmunterseiten, wie sie auch von Kappenisolatoren aus Glas oder Porzellan bekannt sind, neigen dazu, sich mit Schmutz aus der Atmosphäre zu füllen. Die Selbstreinigungseigenschaften derartiger Isolatoren sind schlecht, da die Rillen nicht vom Regen ausgewaschen werden können. Hohe Oberflächen-Leitfähigkeiten bei Nebel sind die Folge, sodaß derartige Isolatoren aus konventionellen Werkstoffen zu elektrischen Überschlägen neigen und solche aus Kunststoffen der Gefahr der Kriechspurbildung oder teilweisen Verbrennung ausgesetzt sind. Deshalb verwendet man heute, wegen des besseren Selbstreinigungsvermögens, konventionelle wie auch Verbundisolatoren mit flachen Schirmen ohne Rillen auf der Unterseite in Gebieten mit starker atmosphärischer Verschmutzung. Ihre erforderlichen Kriechwege erhalten diese Isolatoren durch große Schirmdurchmesser und eine entsprechend große Isolatorenlänge, die jedoch unerwünscht ist.

GB-A-2 089 141 beschreibt Kunststoffverbundisolatoren, bei denen die einzelnen vorgefertigten Schirme auf einen Glasfaserstab aufgeschoben wurden und bei denen die Schirme, die aus Silikongummi bestehen können, an der Unterseite flach oder entsprechend den Figuren mit Rippen ausgestaltet sein können. Die Schirmstöße sollen durch miteinander verbundene Metallringe oder Hohlzylinder elektrisch überbrückt werden.

WO 92/10843 lehrt Kappenisolatoren, bei denen an einem Porzellanteil mindestens ein Schirm aus einem polymeren Werkstoff, z.B. Polydimethylsiloxan oder Dimethylsiloxan/Methylvinylsiloxan-Copolymer, befestigt ist. Die Unterseite der Schirme kann Rippen aufweisen. Die einzelnen Kappenisolatoren können über metallische Verbindungsglieder zu Isolatorketten verkoppelt werden.

EP-A-0 033 848 offenbart ein Verfahren zur Herstellung eines Kunststoffverbundisolators, bei dem die GFK-Stäbe im Spritzgieß- oder Spritzpreßverfahren mit Schirmen umhüllt werden, wobei mehrteilige Formen verwendet werden können. Als Schirmhüllenwerkstoff wird u.a. Silikonkautschuk aufgeführt.

Aufgabe der vorliegenden Erfindung war es, einen Hochspannungsisolator zu schaffen, der bei einer stark verringerten Baulänge einen in etwa gleich langen Kriechweg aufweist, der gleichzeitig die physikalischen Abmessungen gemäß Publikation IEC 815 erfüllt, der ggf. mit weiter verringerten Kosten hergestellt werden kann und der exzellente Isolationseigenschaften beim Einsatz in stark verschmutzter Atmosphäre aufweist.
Aufgabe ist es außerdem, einen Hochspannungsisolator zu schaffen, der bei der gleichen Baulänge einen in etwa gleich langen Kriechweg aufweist, der gleichzeitig die physikalischen Abmessungen gemäß Publikation IEC 815 erfüllt, der mit stark verringerten Kosten hergestellt werden kann und der exzellente Isolationseigenschaften beim Einsatz in stark verschmutzter Atmosphäre aufweist.
Ferner ist es Aufgabe, einen Hochspannungsisolator zu schaffen, der bei einer verringerten Baulänge einen gleich langen Kriechweg aufweist, der gleichzeitig die physikalischen Abmessungen gemäß Publikation IEC 815 erfüllt, der mit weiter verringerten Kosten hergestellt werden kann und der exzellente Isolationseigenschaften beim Einsatz in stark verschmutzter Atmosphäre aufweist.

Diese Aufgabe wird erfindungsgemäß durch einen Isolator der eingangs genannten Gattung gelöst, dessen kennzeichnende Merkmale darin zu sehen sind, daß die Schirmhülle einschließlich der Auswölbungen aus einem HTV-Silikongummi besteht, der im wesentlichen aus Polyvinyldimethylsiloxanen und Füllstoffen besteht und mit Hilfe von Peroxiden vernetzt ist oder daß sie aus einem anderen Silikongummi auf Basis von Polyorganodimethylsiloxanen besteht, daß die Shore A Härte der Schirmhülle einschließlich der Auswölbungen mehr als 40 beträgt und daß die schirmförmig gebogenen Auswölbungen jeweils unterseitig wenigstens eine Rille (4) aufweisen.

Überraschend wurde gefunden, daß bei Verbundisolatoren aus Silikongummi mit einer Rille auf der Unterseite der Schirme, entgegen den Erwartungen der Isolatorenhersteller und -anwender, bessere Isolationseigenschaften resultieren als bei bisher bekannten Isolatoren aus anderen Werkstoffen, aber mit gleichartiger geometrischer Schirmausbildung.

Erfindungsgemäß bevorzugt ist, daß mehrere Rillen im Bereich der Unterseite der schirmförmig gebogenen Auswölbungen angeordnet sind. Die Rillen sollen dabei eine Mindesttiefe, gemessen als Abstand von der Spitze zum Tal, von wenigstens 1 mm besitzen, vorzugsweise soll ihre Tiefe im Bereich von 5 bis 50 mm liegen. Die Breite der Rillen, gemessen als Abstand zwischen zwei benachbarten Spitzen, kann im Bereich von 3 bis 200 mm, vorzugsweise im Bereich von 5 bis 80 mm, liegen. Bevorzugt ist ferner, daß im Bereich der Rillen und ihrer Ränder keine scharfkantigen Ecken und Spitzen auftreten, sondern diese verrundet ausgebildet sind. Die zwischen den Rillen hervorstehenden, herausragenden Stege können senkrecht oder steil geneigt sein. Bei konzentrischer Anordnung benachbarter Rillen ergeben sich dann zylinderförmige oder konische Stege. Die Rillen bzw. Stege verlaufen bevorzugt konzentrisch um die Längsachse, sie können aber auch azentrisch geführt sein.

In einer erfindungsgemäß bevorzugten Ausgestaltungsform ist gemäß IEC Publikation 815 das Verhältnis von I₄/d auf den Wert von 5 nach oben zu begrenzen: Während die Variable I₄ den realen Kriechweg auf der Oberfläche eines Schirmes zwischen zwei Punkten, bevorzugt im Querschnitt unter Einbeziehung der Längsachse in die Querschnittsfläche, bezeichnet, steht d für die kürzeste Distanz zwischen diesen Punkten auf dem Luftweg.

Isolatoren gemäß der Erfindung können nach dem in der DE-A-27 46 870 beschriebenen Verfahren hergestellt werden, indem die Schirme separat hergestellt, auf einen mit Silikongummi beschichteten Glasfaserstab unter Radialspannung aufgeschoben und mit dieser Silikongummischicht zusammenvulkanisiert werden. Das Verfahren gestattet weitgehende Freiheit in der Wahl der Baulänge der Isolatoren und der Wahl der gewünschten Kriechwege unter Beachtung der in IEC 815 vorgegebenen Grenzen für Schirmausladung und Schirmabstand.

Als Material für die Schirmhülle, insbesondere für die Schirme, wird vorzugsweise Silikongummi verwendet, dessen Shore A Härte mehr als 60 beträgt, wie sie HTV-Silikongummis (HTV = Heiß-Temperatur-vernetzend) liefern, die aus Polyvinyldimethylsiloxanen und Füllstoffen bestehen und mit Hilfe von Peroxiden vernetzt werden. Andere Silikongummis, soweit sie Polyorganodimethylsiloxane sind, können ebenfalls verwendet werden. Silikongummis, die erfindungsgemäß besonders geeignet sind, sind vorzugsweise flammwidrig eingestellt, sodaß die Entflammbarkeitsklasse FVO nach der IEC Publikation 707 erreicht wird. Dies kann durch Einarbeiten des Füllstoffes Aluminiumoxidhydrat oder Verwendung eines Platin-Guanidin-Komplexes erreicht werden. Neben der verbesserten Flammwidrigkeit wird so auch die Hochspannungs-Kriechstromfestigkeit HK2 und die Hochspannungs-Lichtbogenfestigkeit HL2 gemäß DIN VDE 0441 Teil 1 mindestens erreicht. Zur Erfüllung der Hochspannungs-Kriechstromfestigkeit in HK-Klasse 2 müssen 5 Prüflinge in einem mehrstufigen Test eine Spannung von 3,5 kV über 6 Stunden Dauer bestehen. Um die Hochspannungs-Lichtbogenfestigkeit in HL-Klasse 2 zu erreichen, müssen 10 Prüflinge über mehr als 240 sec Brenndauer einem Lichtbogen erfolgreich ausgesetzt werden können. Der erfindungsgemäße Hochspannungsisolator aus Silikongummi erfüllt die Hochspannungs-Diffusionsfestigkeit nach Klasse HD2 gemäß DIN VDE 0441 Teil 1.

Bei der Herstellung der erfindungsgemäßen Isolatoren ist zusätzlich zu beachten, daß bei der Formgebung der mit Rillen zu formenden Schirme die Verfüllung der Form, in der die Schirme geformt werden, vollständig und möglichst ohne Lufteinschlüsse erfolgt.

Die erfindungsgemäße Kombination von Schirmkonstruktion und Werkstoff bietet noch weitere Vorteile. Silikongummi ist bekanntermaßen ein teurer Werkstoff, weil die Silikonsynthese vom reinen Silizium ausgeht.
Flachschirmkonstruktionen von Isolatoren aus Silikongummi sind deshalb darauf ausgerichtet, den Materialeinsatz zu minimieren, was zu dünnen Schirmen führt. Dünne Schirme aus Silikongummi, insbesondere solche größeren Durchmessers sind daher mechanisch instabil, sie neigen zur Deformation während Lagerung und Transport und können auch mechanisch leicht beschädigt werden. Durch die Verwendung von Rillen an den Schirmunterseiten können die Schirme bei gleichem oder noch größerem Kriechweg kleiner im Durchmesser gehalten werden als flache Schirme und gewinnen dabei durch die versteifende Wirkung der Rillen an den Schirmunterseiten, einen erheblichen Grad an mechanischer Stabilität. Der Materialeinsatz für die Rillen ist gering und wird bei weitem durchdie dadurch gewonnene Kriechweglänge kompensiert, da eine Verlängerung des Kriechweges bei Flachschirmen nur über die Durchmesservergrößerung erreicht werden kann, die in die Materialrechnung quadratisch eingeht.

Der erfindungsgemäße Hochspannungsisolator in Verbundbauweise soll beispielhaft anhand mehrerer Zeichnungen verdeutlicht werden. Die Zeichnungen und Beispiele orientieren sich an der IEC-Publikation 815, in der Regeln zur Konstruktion eines Hochspannungsfreileitungsisolators enthalten sind, die auch die Ausbildung und Gestaltung der Schirme umfassen:
Figur 1 zeigt einen teilweisen Querschnitt des erfindungsgemäßen Isolators. Der Isolator enthält einen Glasfaserstab (1), der aus epoxidharzgetränkten Glasfasern bestehen kann, die endlos achsparallel im Stab angeordnet sind. Der Glasfaserstab (1) ist umhüllt von einer nahtlos durchgehenden Silikongummischicht (2), die an die Oberfläche des Glasfaserstabes (1) anvulkanisiert ist. Auf der Oberfläche der Silikongummischicht (2) sind Schirme (3) aus Silikongummi angeordnet, die an ihrer Unterseite mit Rillen (4) ausgestattet sind. Die Schirme (3) sind vorgefertigt, mit radialer Vorspannung auf die Silikongummischicht (2) aufgeschoben und mit dieser zusammenvulkanisiert. Am Isolatorenende befindet sich eine der beiden Metallarmaturen (5) des Isolators zur Übertragung der Zugkraft vom Glasfaserstab (1) zu der nicht dargestellten Isolatorenaufhängung. Die Metallarmatur (5) kann z.B. aus Stahl, Gußeisen oder anderen metallischen Werkstoffen bestehen und durch radiale Kompression mit dem Ende des Glasfaserstabes (1) verbunden sein. Figur 1 zeigt ein Beispiel eines erfindungsgemäßen Isolators mit alternierenden Schirmdurchmessern; es können auch Schirme gleichen Durchmessers oder Schirme mit in der Schirmabfolge anders variierenden Durchmessern verwendet werden.
Figur 2 zeigt eine schematische Darstellung von Schirmen eines Freileitungsisolators. Die wesentlichen Dimensionierungskriterien sind:
   Schirmausladung p,
   Schirmabstand s,
   zugehöriger Kriechweg I_{d} und
   minimaler lichter Abstand zwischen 2 Schirmen c.

Die Zusammenhänge zwischen diesen geometrischen Größen sind in der IEC-Publikation 815, Appendix D, beschrieben und betragen:
- c ≥: 30 mm,
- s/p ≥: 0,8 für Schirme mit Rillen in der Schirmunterseite,
- s/p ≥: 0,65 für Schirme mit glatter Schirmunterseite,
- l_{d} ≤: 5.

Der Kriechwegfaktor CF ist der Quotient aus dem Gesamtkriechweg Iₜ und der Schlagweite Sₜ: CF = Iₜ/Sₜ ≤ 4.

Im Profilfaktor PF wird der Kriechweg I berücksichtigt, der beispielsweise mit dem Kriechweg I_{d} identisch sein kann$\frac{\text{2p + s}}{\text{I}} \text{≥ 0,7.}$

In Figur 3 wird der erfindungsgemäße Isolator B im Vergleich zu dem Isolator nach dem Stand der Technik VB dargestellt, die im Beispiel 1 näher beschrieben werden.

Figur 4 gibt das Ergebnis der Ableitstrommessungen über 1000 Stunden Prüfzeit für die in Beispiel 1 beschriebenen Isolatoren B und VB in senkrechter Einbaulage (untere Polygonzüge) und in waagerechter Einbaulage (obere Polygonzüge) wieder. Die Signaturen kennzeichnen den zweischirmigen Isolator B und den dreischirmigen Isolator VB.

Die Erfindung wurde vorstehend beispielhaft an einem Hochspannungsisolator für Freileitungen näher erläutert. Selbstverständlich kann sie auch für Hochspannungsverbundisolatoren mit einer Schirmhülle aus Silikongummi genutzt werden, die als Stützisolatoren oder als Hohlisolatoren verwendet werden, die als Gehäuse für Wandler, Durchführungen und dergleichen dienen. Die Erfindung kann vorteilhaft in solchen Fällen angewendet werden, wo konventionelle Isolatoren festgelegter Bauhöhe in atmosphärischen Verschmutzungsgebieten elektrische Probleme hinsichtlich Überschlägen bereiten. Mit Hilfe der Erfindung können Isolatoren gebaut werden, deren Kriechweg bei gleichbleibender Bauhöhe den atmosphärischen Bedingungen angepaßt werden kann.

Beispiele und Vergleichsbeispiele:

### Beispiel 1

Es wurden je zwei Isolatoren hergestellt, wie sie in Figur 3 dargestellt sind. Die erfindungsgemäßen Isolatoren wurden mit B1 bezeichnet, die Isolatoren nach dem Stand der Technik mit VB1. Die beiden Isolatortypen können als elektrisch gleichwertig betrachtet werden, denn die Schlagweiten und Kriechwege beider Typen sind gleich groß. Alle vier Isolatoren wurden nach dem in DE-A-27 46 870 beschriebenen Verfahren hergestellt. Sie bestanden aus dem gleichen Schirmhüllenwerkstoff, nämlich einem Polyvinyldimethylsiloxan mit Füllstoffen, der mit Hilfe eines Peroxides vernetzt wurde und eine Shore A-Härte von 80 aufwies. Die Füllstoffe bestanden aus pyrogen gewonnener Kieselsäure und Aluminiumoxidhydrat. Die Lichtbogenfestigkeit dieses Werkstoffes betrug mehr als 240 s (HL 2); die Hochspannungskriechstromfestigkeit wurde zu HK 2 eingestuft, ermittelt nach DIN VDE 0441, Teil 1. Die Flammbeständigkeit gemäß IEC-Publikation 707 entsprach Klasse FVO, die Hochspannungsdiffusionsfestigkeit Klasse HD2.

In Figur 3 sind mit (11) und (12) die verschiedenartigen Schirme des erfindungsgemäßen Isolators B1 bezeichnet, die an ihrer Unterseite Rillen der beschriebenen Art aufweisen und im Detail in Figur 1 dargestellt sind. Die Schirme (13) des Isolators VB1 sind an ihrer Unterseite glatt ausgeführt. Die Daten der verwendeten Schirme sind in Tabelle 1 zusammengefaßt.

**Tabelle 1:**

| Kennzeichen der verwendeten Schirmtypen | | | | | |
|---|---|---|---|---|---|
| SchirmTyp | Kriechweg mm | D1 mm | D2 mm | D3 mm | Gewicht eines Schirmes g |
| 11 | 191 | 178 | | | 291 |
| 12 | 125 | | 138 | | 161 |
| 13 | 100 | | | 148 | 154 |

Die Berechnung des Kriechweges der beiden Isolatoren in Figur 3 erfolgt, indem die Summe der Kriechwege der Schirme je Isolator und außerdem die Isotierlänge L addiert wird. Die Maße der Isolatoren und die gemäß IEC-Publikation 815 festgelegten Verhältnisse werden in Tabelle 2 angegeben.

**Tabelle 2:**

| Kennzeichen der Isolatoren VB1 und B1 | | | | | | | | | | | | |
|---|---|---|---|---|---|---|---|---|---|---|---|---|
| Isolator | Kriechweg mm | Schlagweite mm | L mm | d mm | Silikonwerstoffgewicht g | c mm | s mm | p mm | I_{d}/c | s/p | CF | PF |
| VB1 | 485 | 210 | 185 | 30 | 533 | 43 | 46 | 59 | 2,7 | 0,78 | 2,3 | 1,4 |
| 81 | 485 | 210 | 175 | 30 | 519 | 49 | 59 | 74 | 4,2 | 0,8 | 2,3 | 1,0 |

Tabelle 2 zeigt, daß beide Isolatortypen die in IEC-Publikation 815 genannten Kriterien erfüllten und auch elektrisch weitgehend identisch sind. Die eingesetzte Menge an Silikonwerkstoff unterscheidet sich nur geringfügig: Der erfindungsgemäße Isolator B1 benötigte 2,6 % weniger Silikonwerkstoff als der Isolator VB1.

Die vier Isolatoren wurden einer elektrischen Dauerprüfung in einer Nebelkammer unterworfen. Die Prüfung ist in der IEC-Publikation 1109 näher beschrieben. Bei dieser Prüfung wurde je ein Isolator waagerecht und senkrecht in der Nebelkammer angeordnet. Die Prüfspannung betrug 14 kV. Ein Salznebel mit.einer Leitfähigkeit von 16 mS/cm wurde künstlich erzeugt. Während der Prüfung wurden die an den Isolatoren auftretenden Ableitströme kontinuierlich über 1000 Stunden gemessen. Diese Prüfung wurde von allen vier Isolatoren sowohl in waagerechter als auch in senkrechter Position bestanden, denn es traten während der Prüfung weder Überschläge auf, noch bildeten sich auf den Isolatoren Kriech- oder Erosionsspuren.

Figur 4 gibt ein Diagramm mit dem zeitlichen Verlauf der Ableitströme der Isolatoren während der Prüfung wieder. Das Diagramm zeigt einen grundsätzlichen Unterschied auf im Isolierverhalten zwischen senkrechter und waagerechter Einbaulage. In senkrechter Einbaulage zeigten beide Isolatortypen ein recht ähnliches Verhalten: Die mittleren Ableitströme betrugen für den erfindungsgemäßen Isolator B1 0,03 mA, für den Isolator VB1 nach dem Stand der Technik 0,015 mA.

Anders verhielt es sich bei den Messungen an waagerecht gelagerten Isolatoren. Hier zeigte der erfindungsgemäße Isolator B1 einen mittleren Ableitstrom von 20 mA, während der Isolator VB1 nach dem Stand der Technik einen etwa zehnmal höheren Ableitstrom von ca. 200 mA als Mittelwert aufwies. Die Wirkung der erfindungsgemäßen Rillen zeigte sich in dieser Prüfung bei der waagerechten Anordnung der Isolatoren. Dies Prüfungsergebnis war überraschend, weil von Isolatoren mit Rillenschirmen aus anderen Werkstoffen ein schlechteres Isolierverhalten als bei Isolatoren ohne Rillenschirme bekannt ist.

### Beispiel 2

Der Kriechweg von Isolatoren wird dem späteren Einsatzort angepaßt. Große atmosphärische Verschmutzungen erfordern große Kriechwege. Für dieses Beispiel wurden Isolatoren für eine 110 kV-Freileitung mit einem Kriechweg von 3350 mm hergestellt. Es waren die Baulänge des Isolators und damit auch die feste Isolierlänge L vorgegeben. In Tabelle 3 werden die Kennzeichen des Isolators VB2 nach dem Stand der Technik und des erfindungsgemäßen Isolators B2 aufgeführt.

Die Schlagweite entspricht der Länge eines über den Isolator gespannten Fadens, wobei bei einem senkrecht positionierten Isolator von der Unterkante der oberen Armatur außen über die Schirme bis zur Oberkante der unteren Armatur gemessen wird.

Für den erfindungsgemäßen Isolator B2 wurde der Schirmtyp 2 entsprechend Tabelle 1 gewählt. Der Isolator VB2 wurde wie beim Beispiel 1 mit dem Schirmtyp 3 ausgestattet. Tabelle 3 zeigt, daß beide Isolatoren die in der IEC-Publikation 815 genannten Kriterien erfüllten. Vom elektrischen Standpunkt sind beide Isolatoren als gleichwertig anzusehen, da Schlagweite und auch Gesamtkriechweg in etwa gleich groß sind. Für den erfindungsgemäßen Isolator B2 ist jedoch der Herstellungsaufwand deutlich geringer als beim Isolator VB2 nach dem Stand der Technik. Es werden nur 19 anstatt 24 Schirme benötigt und die Menge an Silikonwerkstoff für die Schirmhülle des erfindungsgemäßen Isolators B2 ist 15,6 % geringer als beim Isolator VB2.

### Beispiel 3

Bei besonders starker Verschmutzung der Atmosphäre, wie sie z.B. in Küstengebieten mit angrenzenden Wüsten anzutreffen sind, werden auch extreme Kriechwege gefordert. Für das Beispiel 3 wurden Isolatoren für eine 110 kV-Leitung mit einem Kriechweg von 4050 mm hergestellt. Es wurden Isolatoren nach dem Stand der Technik VB3 und erfindungsgemäße Isolatoren B3 eingesetzt.

Für die erfindungsgemäßen Isolatoren B3 wurde der Schirmtyp 1 entsprechend Tabelle 1 gewählt. Die Vergleichsisolatoren VB3 waren wie bei den Beispielen 1 und 2 mit dem Schirmtyp 3 ausgestattet. Beide Isolatoren erfüllten die in der IEC-Publikation 815 genannten Kriterien. Aufgrund dieser Kriterien mußte der Vergleichsisolator VB3 jedoch länger ausgeführt werden, als es für 110 kV-Isolatoren sonst üblich ist. Der erfindungsgemäße Isolator B3 konnte jedoch in üblicher Länge gehalten werden. Er war 17 % kürzer als der Isolator VB3. Er benötigte zwar die gleiche Menge an Silikonwerkstoff wie der Vergleichsisolator VB3, die Zahl der Schirme konnte jedoch von 29 auf 16, also um 45 % reduziert werden. Das bedeutet einen deutlichen Vorteil hinsichtlich der Herstellkosten bei den Schirmen.

### Beispiel 4

Die Vorteile der erfindungsgemäßen Isolatoren kamen am besten zur Geltung bei großen atmosphärischen Verschmutzungen und hohen elektrischen Übertragungsspannungen. Es werden in starken Verschmutzungsgebieten bei küstennahen Wüstengebieten für konventionelle Isolatoren aus Porzellan und Glas spezifische Kriechwege von 50 mm/kV gefordert. Durch Verwendung von Verbundisolatoren mit einer erfindungsgemäßen Schirmhülle aus Silikonelastomeren der hier beschriebenen Art konnte der spezifische Kriechweg auf 40 mm/kV gesenkt werden. Bei einer Übertragungsspannung Uₘₐₓ von 420 kV wurde damit ein Isolatorkriechweg von 16800 mm für Verbundisolatoren der beschriebenen Art nötig.

Dieser Kriechweg konnte auf verschiedene Art realisiert werden. Gemäß dem Stand der Technik können Schirme mit glatter Unterseite und gleichen oder alternierenden Durchmessers verwendet werden. Auch erfindungsgemäß sind Isolatoren sowohl mit Schirmen gleichen Durchmessers, als auch mit alternierenden Schirmdurchmessern möglich. In diesem Beispiel wurden zwei Isolatortypen nach dem Stand der Technik mit alternierenden bzw. einheitlichen Schirmdurchmessern drei erfindungsgemäßen Isolatortypen gegenübergestellt. Bei einem Kriechweg von 16800 mm und einem Isolatorstrunkdurchmesser von
- d =: 30 mm bedeuten:
- VB4: Isolator nach dem Stand der Technik mit alternierenden Schirmdurchmessern von abwechselnd 168 und 134 mm,
- VB5: Isolator nach dem Stand der Technik mit einheitlichen Schirmdurchmessern von 148 mm,
- B4: erfindungsgemäßer Isolator mit alternierenden Schirmdurchmessern (siehe auch Fig. 1) von 178 und 138 mm,
- B5: erfindungsgemäßer Isolator mit einheitlichen Schirmdurchmessern von 178 mm,
- B6: erfindungsgemäßer Isolator mit einheitlichen Schirmdurchmessern von 138 mm.

Unter Beachtung der in der IEC-Publikation 815 beschriebenen Regeln ergaben sich für die verschiedenen Isolatoren unterschiedliche Grenzgrößen für die Dimensionierung. Die Abmessungen der Isolatoren VB4, 84 und B5 waren durch den Kriechwegfaktor CF vorgegeben, der für diese Isolatoren mit dem maximalen Wert 4 einzuhalten war, so daß sich für diese Isolatoren eine Isolierlänge L von 4200 mm ergab. Der Isolator VB5 war in seinen Abmessungen durch das Verhältnis Schirmabstand zu Schirmausladung (s/p) vorbestimmt. Der Isolator B3 wurde durch I_{d}/c festgelegt.

Die sich aus diesen Grenzbedingungen ergebenden Abmessungen werden in Tabelle 5 wiedergegeben. Im Falle alternierender Schirmdurchmesser waren auch die Schirmausladungsverhältnisse p₁ und p₂ zu beachten (p₁ - p₂ ≥ 15 mm). Die Schirmausladung p wird entsprechend IEC 815 in Figur 2 dargestellt.

Tabelle 5 läßt erkennen, daß die Isolatoren VB5 und B6 längere Isolatoren ergeben als die anderen und daher nicht zu bevorzugen sind. Die wirtschafttichste Lösung für einen Isolator nach dem Stand der Technik war der Isolator VB4 mit alternierenden Schirmdurchmessern. Demgegenüber boten die beiden erfindungsgemäßen Alternativen B4 und B5 den Vorteil einer Materialersparnis. Die Zahl der Schirme war bei den Alternativen B4 und B5 erheblich reduziert, nämlich um 35 % bzw. 46 %.

Isolatoren für diesen Einsatzzweck wiesen ein erhebliches Eigengewicht auf. Das wirkte sich bei Isolatoren nach dem Stand er Technik dahingehend aus, daß beim waagerechten Ablegen der Isolatoren auf eine ebene Fläche die Schirme durch das Eigengewicht bleibend deformiert werden konnten. Dies trat besonders bei alternierenden Schirmdurchmessern wie beim Isolator VB4 auf, bei dem das Isolatorgewicht von den 62 Schirmen großen Durchmessers getragen werden mußte. Die Isolatoren B4 und B5 wiesen dagegen mechanisch stabile Schirme auf, die beim Transport der Isolatoren keine Deformation erlitten.

## Patentansprüche

1. Elektrischer Hochspannungsisolator aus Kunststoff umfassend wenigstens einen Glasfaserstab (1), wenigstens eine den Glasfaserstab umgebende Schirmhülle (2) aus Silikongummi, die in Richtung der Längsachse des isolators angeordnete, konzentrische, schirmförmig so gebogene Auswölbungen (3) aufweist, daß sie eine konvexe Ober- und eine konkave oder flache Unterseite bilden, sowie Metallarmaturen (5) an beiden Isolatorenden, **dadurch gekennzeichnet, daß** die Schirmhülle einschließlich der Auswölbungen aus einem HTV-Silikongummi besteht, der im wesentlichen aus Polyvinyldimethylsiloxanen und Füllstoffen besteht und mit Hilfe von Peroxiden vernetzt ist
oder daß sie aus einem anderen Silikongummi auf Basis von Polyorganodimethylsiloxanen besteht,
daß die Shore A Härte der Schirmhülle einschließlich der Auswölbungen mehr als 40 beträgt und
daß die schirmförmig gebogenen Auswölbungen jeweils unterseitig wenigstens eine Rille (4) aufweisen.

2. Elektrischer Hochspannungsisolator nach Anspruch 1, **dadurch gekennzeichnet, daß** mehrere Rillen (4) im Bereich der Unterseite der schirmförmig gebogenen Auswölbungen (3) angeordnet sind.

3. Elektrischer Hochspannungsisolator nach Anspruch 1 oder 2, **dadurch gekennzeichnet, daß** die Rille(n) eine Mindesttiefe, gemessen als Abstand von der Spitze zum Tal, von wenigstens 1 mm besitzen.

4. *.* Elektrischer Hochspannungsisolator nach Anspruch 3, **dadurch gekennzeichnet, daß** die Rille(n) eine Tiefe im Bereich von 5 bis 50 mm besitzen.

5. Elektrischer Hochspannungsisolator nach einem der Ansprüche 1 bis 4, **dadurch gekennzeichnet, daß** die Breite der Rille(n), gemessen als Abstand zwischen zwei benachbarten Spitzen, im Bereich von 3 bis 200 mm liegt,

6. Elektrischer Hochspannungsisolator nach Anspruch 5, **dadurch gekennzeichnet, daß** die Breite der Rille(n) im Bereich von 5 bis 80 mm liegt.

7. Elektrischer Hochspannungsisolator nach einem der Ansprüche 1 bis 6, **dadurch gekennzeichnet, daß** die Rille(n) und ihre Ränder verrundet ausgebildet sind.

8. Elektrischer Hochspannungsisolator nach einem der Ansprüche 1 bis 7, **dadurch gekennzeichnet, daß** das Material für die Schirmhülle (2), insbesondere für die schirmförmig gebogenen Auswölbungen (3), Silikongummi ist, dessen Shore A Härte mindestens 60 beträgt.

9. Elektrischer Hochspannungsisolator nach Anspruch 8, **dadurch gekennzeichnet, daß** die Schirmhülle anorganische Füllstoffe, insbesondere pyrogene Kieselsäure, enthält.

10. *.* Elektrischer Hochspannungsisolator nach einem der Ansprüche 1 bis 9, **dadurch gekennzeichnet, daß** die Schirmhülle Aluminiumoxidhydrat oder einen Platin-Guanidin-Komplex enthält.

11. Elektrischer Hochspannungsisolator nach einem der Ansprüche 1 bis 10, **dadurch gekennzeichnet, daß** er einen Hochspannungs-Lichtbogenfestigkeitstest über eine Einbrenndauer von mehr als 240 s nach DIN VDE 0441 Teil 1 erfolgreich ausgesetzt werden kann.

12. Elektrischer Hochspannungsisolator nach Anspruch 11,
**dadurch gekennzeichnet, daß** er einem Hochspannungs-Kriechstromfestigkeitstest mit einer Prüfspannung von mindestens 3,5 kV über eine Zeitdauer von 6 Stunden nach DIN VDE 0441 Teil 1 erfolgreich ausgesetzt werden kann.

## Claims

1. An electrical high-voltage insulator of plastics comprising at least one glass fibre rod (1), at least one protective jacket (2) of silicone rubber surrounding the glass fibre rod, said jacket comprising concentric umbrella-shaped projections (3) arranged in the direction of the longitudinal axis of the insulator and curved in such a manner that they form a convex upper side and a concave or flat underside, together with metal fittings (5) on both ends of the insulator, **characterised in that** the protective jacket including the projections consists of an HTV silicone rubber which substantially consists of polyvinyl dimethylsiloxanes and fillers and is crosslinked with the assistance of peroxides
or **in that** it consists of another silicone rubber based on polyorgano dimethylsiloxanes,
**in that** the Shore A hardness of the protective jacket including the projections is more than 40 and
**in that** the umbrella-shaped projections in each case comprise at least one groove (4) on the underside.

2. An electrical high-voltage insulator according to claim 1, **characterised in that** that two or more grooves (4) are arranged in the underside zone of the umbrella-shaped projections (3).

3. An electrical high-voltage insulator according to claim 1 or 2, **characterised in that** the groove(s) has/have a minimum depth, measured as the peak to valley distance, of at least 1 mm.

4. An electrical high-voltage insulator according to claim 3, **characterised in that** the groove(s) has/have a depth in the range from 5 to 50 mm.

5. An electrical high-voltage insulator according to any one of claims 1 to 4, **characterised in that** the width of the groove(s), measured as the distance between two adjacent peaks, is in the range from 3 to 200 mm.

6. An electrical high-voltage insulator according to claim 5, **characterised in that** the width of groove(s) is in the range from 5 to 80 mm.

7. An electrical high-voltage insulator according to any one of claims 1 to 6, **characterised in that** the groove(s) and the edges thereof are rounded in shape.

8. An electrical high-voltage insulator according to any one of claims 1 to 7, **characterised in that** the material for the protective jacket (2), in particular for the umbrella-shaped projections (3), is silicone rubber, the Shore A hardness of which is at least 60.

9. An electrical high-voltage insulator according to claim 8, **characterised in that** the protective jacket contains inorganic fillers, in particular pyrogenic silica.

10. An electrical high-voltage insulator according to any one of claims 1 to 9, **characterised in that** the protective jacket contains aluminium oxide hydrate or a platinum/guanidine complex.

11. An electrical high-voltage insulator according to any one of claims 1 to 10, **characterised in that** it is capable of passing a high-voltage arc resistance test over an exposure time of more than 240 s to DIN VDE 0441, part 1.

12. An electrical high-voltage insulator according to claim 11, **characterised in that** it is capable of passing a high-voltage leakage test with a test voltage of at least 3.5 kV over a duration of 6 hours to DIN VDE 0441, part 1.

## Revendications

1. Isolateur électrique pour haute tension en matériau synthétique, comprenant au moins un barreau en fibre de verre (1), au moins une enveloppe-écran (2) en caoutchouc silicone, qui entoure le barreau en fibre de verre et présente des renflements (3) concentriques, disposés dans la direction de l'axe longitudinal de l'isolateur et façonnés en écrans de manière à former une face supérieure convexe et une face inférieure concave ou plate, ainsi que des armatures métalliques (5) aux deux extrémités de l'isolateur,
**caractérisé par le fait que** l'enveloppe-écran ainsi que les renflements sont réalisés en caoutchouc silicone vulcanisable à haute température (HTV), essentiellement composé de polyvinyldiméthylsiloxane et de charges et réticulé à l'aide de peroxydes
ou en un caoutchouc silicone autre à base de polyorganodiméthylsiloxane, **par le fait que** la dureté Shore A de l'enveloppe-écran, y compris des renflements, est supérieure à 40 et
que les renflements façonnés en écrans présentent chacun sur leur face inférieure au moins un sillon (4).

2. Isolateur électrique pour haute tension selon la revendication 1, **caractérisé par le fait que** plusieurs sillons (4) sont disposés dans la région de la face inférieure des renflements façonnés en écrans.

3. Isolateur électrique pour haute tension selon la revendication 1 ou 2, **caractérisé par le fait que** le(s) sillon(s) (4) a (ont) une profondeur minimale d'au moins 1 mm, mesurée en tant que distance entre le sommet et le fond du sillon.

4. Isolateur électrique pour haute tension selon la revendication 3, **caractérisé par le fait que** le(s) sillon(s) a (ont) une profondeur comprise dans une plage allant de 5 à 50 mm.

5. Isolateur électrique pour haute tension selon une des revendications 1 à 4, **caractérisé par le fait que** la largeur du (des) sillon(s) est comprise dans une plage allant de 3 à 200 mm

6. Isolateur électrique pour haute tension selon la revendication 5, **caractérisé par le fait que** la largeur du (des) sillon(s) est comprise dans une plage allant de 5 à 80 mm.

7. Isolateur électrique pour haute tension selon une des revendications 1 à 6, **caractérisé par le fait que** le (les) sillon(s) et ses (leurs) bords sont arrondis.

8. Isolateur électrique pour haute tension selon une des revendications 1 à 7, **caractérisé par le fait que** le matériau de l'enveloppe-écran (2), en particulier des renflements façonnés en écrans, est du caoutchouc silicone, dont la dureté Shore A est d'au moins 60.

9. Isolateur électrique pour haute tension selon la revendication 8, **caractérisé par le fait que** l'enveloppe-écran contient des charges inorganiques, en particulier de l'acide silicique pyrogéné.

10. Isolateur électrique pour haute tension selon une des revendications 1 à 9, **caractérisé par le fait que** l'enveloppe-écran contient de l'oxyde d'aluminium hydraté ou un complexe platine-guanidin.

11. Isolateur électrique pour haute tension selon une des revendications 1 à 10, **caractérisé par le fait qu'**il peut subir avec succès un test de résistance aux arcs électriques haute tension, sur une durée supérieure à 240 s selon norme DIN-VDE 0441, 1^{ère} Partie.

12. Isolateur électrique pour haute tension selon la revendication 11, **caractérisé par le fait qu'**il peut subir avec succès un test de résistance aux courants de fuite sous une tension d'essai d'au moins 3,5 kV, sur une durée de 6 heures selon norme DIN-VDE 0441, 1^{ère} Partie.
